# EUROPÄISCHE PATENTSCHRIFT

(11) **EP 1 988 279 B1**
(45) Veröffentlichungstag und Bekanntmachung des Hinweises auf die Patenterteilung: **18.11.2009**
(21) Anmeldenummer: 08008092.2
(22) Anmeldetag: 28.04.2008
(51) Int. Cl.: F02M 53/02, F02M 63/02

(54) **Einspritzsystem für mit Kraftstoff, insbesondere Schweröl, betriebene Brennkraftmaschinen**
Injector system for combustion engines operated on fuel, in particular heavy oil
Système d'injection pour moteurs à combustion interne fonctionnant au carburant, en particulier à l'huile lourde

(30) Priorität: 03.05.2007 DE 102007021085
(43) Veröffentlichungstag der Anmeldung: 05.11.2008
(73) Patentinhaber: L'Orange GmbH, 70435 Stuttgart (DE)
(72) Erfinder: Senghaas, Clemens, 74211 Leingarten (DE); Scheibe, Wolfgang, 71642 Ludwigsburg-Poppenweiler (DE)

(56) Entgegenhaltungen:
- EP-A- 0 531 533
- DE-A1- 10 353 141
- DE-A1- 19 645 243
- FR-A- 2 817 917
- US-A- 6 058 912

## Beschreibung

Die Erfindung betrifft ein Einspritzsystem für mit Kraftstoff, insbesondere Schweröl, betriebene Brennkraftmaschinen gemäß dem Oberbegriff des Anspruches 1.

Einspritzsysteme der vorgenannten Art sind aus der DE 196 45 243 C2 bekannt. Schweröl ist bei Umgebungstemperatur hochviskos und von etwa teerartiger Konsistenz. Dementsprechend ist es erforderlich, dieses zur Verflüssigung anzuwärmen, um es nachfolgend einspritzen zu können.

Entsprechend muss das Schweröl auch im Einspritzsystem auf einer dieser Verflüssigungstemperatur entsprechenden Temperatur gehalten werden, um die Funktionsfähigkeit des Systemes zu erhalten. Bezogen auf den Stillstand der Brennkraftmaschine, also entsprechende Ruhephasen der Brennkraftmaschine, bedeutet dies, dass die dem Kraftstoffsystem zugehörigen Teile einschließlich des Kraftstofftanks auf entsprechenden Temperaturen gehalten werden, was üblicherweise dadurch geschieht, dass die dem Kraftstoffversorgungssystem zugehörigen Teile, insbesondere das Einspritzsystem mit entsprechend aufgeheiztem Kraftstoff, hier also Schweröl, das auf etwa 150° C erwärmt ist, gespült werden. In entsprechender Weise muss auch die Brennkraftmaschine als solche, insbesondere bei Großmotoren, wie Schiffsmotoren, auf Temperatur gehalten werden, um nach einer Stillstandszeit sofort wieder gestartet werden zu können. Dies bedeutet, dass auch die mit der Brennkraftmaschine baulich verbundenen Injektoren durch den Kontakt zur Brennkraftmaschine entsprechend warm gehalten werden, so dass das System insgesamt nach Stillstandszeiten betriebsbereit ist.

Um das gesamte im Einspritzsystem befindliche Schweröl im Spülbetrieb zu erfassen, so insbesondere auch in dem als Common Rail ausgebildeteten Kraftstoff-Hochdruckspeicher, erfolgt bei der bekannten Lösung die Zuführung des Schweröls auf das Common Rail an dessen einem Ende, und die Rückführung auf den Kraftstoff-Vorratsbehälter im Spülbetrieb an dessen anderen Ende über ein Überströmventil, das druckabhängig gesteuert ist, derart, dass zumindest einer der an das Common Rail über jeweils ein Mengenbegrenzungsventil angeschlossenen Injektoren rücklaufseitig mit dem Überströmventil verbunden ist, so dass bei Absinken des Rücklaufdruckes das Überströmventil öffnet und damit den Spülkreislauf freigibt.

Im Spülkreislauf wird, bezogen auf den Betriebsdruck solcher Einspritzsysteme, der in der Größenordnung von 2.000 bar liegt, mit sehr viel kleineren Drücken gearbeitet, nämlich mit Drücken beispielsweise um 10 bar.

Über ein im Übergang vom Common Rail vorgelagert zum jeweiligen Einspritzinjektor angeordnetes Mengenbegrenzungsventil wird ein Zulauf von Kraftstoff auf den Injektor auch im Spülbetrieb nicht absolut verhindert, da selbst bei sperrendem Mengenbegrenzungsventil ein Zufluss von Leckagemengen auf den Einspritzinjektor erfolgen kann.

Damit ist die Gefahr verbunden, dass in der Stillstandszeit der Brennkraftmaschine Kraftstoff, vorwiegend Schweröl, in den oder die Brennräume gelangt, was beim Anfahren der Brennkraftmaschine zu schweren Schäden und damit verbundenen Betriebsstörungen führen kann.

Der Erfindung liegt die Aufgabe zugrunde, das ungewollte Nachfließen von Kraftstoff auf über die Injektoren des Einspritzsystems versorgte Brennräume bei Stillstand der Brennkraftmaschine auch im Spülbetrieb für das Einspritzsystem zu verhindern.

Gemäß der Erfindung wird dies mit den Merkmalen des Anspruches 1 erreicht, demzufolge in der Verbindung zwischen Hochdruckspeicher und jeweiligem Injektor eine Anordnung vorgesehen ist, die den Zufluss auf den Injektor sperrt, solange nicht ein über dem Spüldruck liegender Schwellwert, und damit ein ausreichender Betriebsdruck ansteht.

Die vorgesehene Anordnung kann in einfacher Weise, in der Verbindung des Hochdruckspeichers zum Injektor liegend, derart gestaltet sein, dass eine den Rücklauf vom Injektor auf den Hochdruckspeicher sperrende Ventilanordnung vorgesehen wird, beispielsweise in der Funktion eines Rückschlagventiles, das in Gegenrichtung erst öffnet, wenn auf Seiten des Hochdruckspeichers ein den Schwellwert überschreitender Betriebsdruck ansteht. Erreichen lässt sich dies mit geringem Aufwand durch eine federnde Beaufschlagung des Rückschlagventiles auf seine Schließlage mit auf den vorgegebenen Schwellwert abgestimmter Federkraft, so dass sich die Ventilanordnung insoweit als ein Druckhalteventil darstellt, das die Verbindung vom Hochdruckspeicher zum Injektor erst bei einem Druck im Hochdruckspeicher freigibt, der jenseits des Spüldruckes liegt.

Stromab der schwellwertabhängig arbeitenden Ventilanordnung kann in der Leitungsverbindung zum Injektor, und auch im Injektor selbst, nach Abschalten der Brennkraftmaschine noch ein unter Druck stehendes Flüssigkeitsvolumen eingesperrt sein. Dieses kann je nach Bemessung der Leitungswege und/oder der Ausgestaltung des Injektors, beispielsweise mit einem integrierten Druckspeicher, so groß sein, dass es bei durch Leckagen oder sonstige Fehler bedingtem ungewollten Abfließen auf einen nachgeordneten Brennraum während der Stillstandszeit der Brennkraftmaschine zu unerwünschten Effekten, gegebenenfalls sogar zu Schäden, beim erneuten Starten der Brennkraftmaschine kommt.

Um dies auszuschließen, wird im Rahmen der Erfindung im Bypass zur schwellwertabhängig sperrenden Ventilanordnung eine in Gegenrichtung sperrende Ventilverbindung vorgesehen, die in Richtung auf den Hochdruckspeicher überströmbar ist, wenn das Druckverhältnis zwischen dem Druck im Hochdruckspeicher und dem zum Injektor lokalen Druckspeicher kleiner als 1 ist. Ventilanordnung und Ventilverbindung können auch baulich zusammengefasst sein, beispielsweise in Form eines Wechselventiles. Durch ein wechselseitig sperrendes Ventilsystem wird sichergestellt, dass etwaige unter Hochdruck stehende Restmengen sich in Richtung auf den Hochdruckspeicher entspannen und zumindest teilweise auf diesen zurückfließen können, so dass die Gefahr von Schäden durch unerwünschterweise während der Stillstandszeit der Brennkraftmaschine auf die Brennräume übertretenden Kraftstoff vermieden wird.

Weitere Einzelheiten und Merkmale ergeben sich aus den Ansprüchen. Ferner wird die Erfindung nachstehend anhand der schematischen Darstellung zweier varianten eines Einspritzsystems für mit Kraftstoff, insbesondere Schweröl, betriebene Brennkraftmaschinen erläutert.

Im Hinblick auf den prinzipiell gleichen Aufbau der im Schema dargestellten Einspritzsysteme finden in der Erläuterung der Figuren 1 und 2 für gleiche Teile gleiche Bezugszeichen Verwendung, wobei mit 1 eine Brennkraftmaschine bezeichnet ist, von der lediglich ein Ausschnitt mit dem Brennraum 2 eines Zylinders veranschaulicht ist. Üblicherweise ist die Brennkraftmaschine 1 mehrzylindrig ausgebildet und es sind analog zu dem auf den Brennraum 2 einspritzenden Injektor 3 auch eine entsprechende Vielzahl von Injektoren 3 vorgesehen, die parallelgeschaltet zum hier gezeigten Injektor 3 in das insgesamt mit 4 bezeichnete Einspritzsystem eingebunden sind.

Das Einspritzsystem 4 ist mit seinen wesentlichsten Elementen dargestellt und umfasst ausgehend von einem Kraftstoffbehälter 5 für das als Kraftstoff vorgesehene Schweröl eine aus dem Kraftstoffbehälter 5 über eine Leitung 6 ansaugende Vorförderpumpe 7 als Niederdruckquelle, die über eine Leitung 8 mit der Hochdruckpumpe 9 einer Hochdruckeinheit 10 verbunden ist. Die Vorförderpumpe 7 und die Hochdruckpumpe 9 bilden die Pumpenanordnung 11, über die das Schweröl als Kraftstoff in den Hochdruckspeicher 13 gefördert wird. Der Hochdruckspeicher 13, bevorzugt als Common Rail ausgebildet, weist eine Leitungsverbindung 14 zum Injektor 3 auf und ist in entsprechender Weise, was nicht gezeigt ist, mit auf die Brennräume 2 weiterer Zylinder der Brennkraftmaschine 1 einspritzenden Injektoren 3 verbunden.

Im Hinblick auf die bei Umgebungstemperatur sehr zähe Konsistenz des als Kraftstoff verwendeten und im Kraftstoffbehälter 5 bevorrateten Schweröls ist der Kraftstoffbehälter 5 beheizt, und das durch die Beheizung erwärmte und verflüssigte Schweröl wird über die Vorförderpumpe 7 mit im Vergleich zum im Hochdruckspeicher 13 bei Betrieb der Brennkraftmaschine 1 anstehenden Druck niedrigem Druck der Hochdruckpumpe 9 zugefördert. Der im Hochdruckspeicher 13 in Betrieb gegebene Druck liegt üblicherweise bei etwa 1500 bis 2000 Athmosphären, entsprechend dem Arbeitsdruck der Hochdruckpumpe 9. Ausgehend vom Hochdruckspeicher 13 werden die jeweils angeschlossenen Injektoren 3 beaufschlagt, die ihrerseits in bekannter Weise gesteuert auf die jeweiligen Brennräume 2 einspritzen.

Der Hochdruckspeicher 13 ist über ein Schaltventil 15 und eine Leitung 16 als Teil einer Rücklaufverbindung an den Kraftstoffbehälter 5 angeschlossen.

Im Hinblick auf die Zähflüssigkeit des als Kraftstoff verwendeten Schweröles muss dieses im Einspritzsystem 4 während der Stillstandszeiten der Brennkraftmaschine 1 auf einem entsprechenden Temperaturniveau gehalten werden. Seitens des Einspritzinjektors 3 wird dies dadurch erreicht, dass dieser mit der Brennkraftmaschine 1 verbunden ist, die ihrerseits in hier nicht dargestellter Weise während der Stillstandszeiten beheizt wird, mit entsprechendem Wärmeübergang auf den Injektor 3.

Des Weiteren wird die Temperierung des Einspritzsystems 4 dadurch gewährleistet, dass erwärmter Kraftstoff aus dem Kraftstoffbehälter 5 über die Vorförderpumpe 7 der Hochdruckeinheit 10 und von dort dem Hochdruckspeicher 13 zugeführt wird. Bei geöffnetem, insbesondere als Schaltventil ausgebildetem Ventil 15, wird der Kraftstoff über die Leitung 16 wieder auf den Kraftstoffbehälter 5 zurückgeführt.

Für diesen Spülkreislauf ist der Betrieb der Hochdruckpumpe 9 nicht erforderlich, und es kann die Vorförderpumpe 7, die aus dem Kraftstoffbehälter 5 ansaugt, bei entsprechender konstruktiver Ausgestaltung der Hochdruckpumpe 9 entweder durchlaufend durch die Hochdruckpumpe 9 auf den Hochdruckspeicher 13 fördern, oder unter Umgehung der Hochdruckpumpe 9, wie im Ausführungsbeispiel gestaltet.

Hierzu ist in die Hochdruckeinheit 10 ein Bypass zur Hochdruckpumpe 9 integriert, so dass bei für den Durchfluss sperrender, zum Beispiel stillstehender Hochdruckpumpe 9, die Spülung mit erwärmtem Kraftstoff erfolgen kann. Der Bypass in Umgehung zur Hochdruckpumpe 9 ist mit 17 bezeichnet und es liegt im Bypass 17 ein Ventil, insbesondere ein Rückschlagventil 18, das in Richtung auf seinen Anschluss an die Vorförderpumpe 7 sperrt und in Gegenrichtung öffnet und durchströmbar ist, wenn der Hochdruckspeicher 13 über die Leitung 16 an den Kraftstofftank 5 angeschlossen ist und somit im Wesentlichen kein das Rückschlagventil 18 in Richtung auf seine Sperrlage belastender Druck gegeben ist.

Für den Injektor 3 ist die notwendige Temperierung aufgrund seiner baulichen Verbindung zur Brennkraftmaschine 1 auch bei Stillstandszeiten der Brennkraftmaschine 1 gewährleistet, da diese beheizt ist. Infolgedessen ist es nicht erforderlich, den Injektor 3 in Stillstandszeiten der Brennkraftmaschine 1 in den Spülkreislauf einzubeziehen. In Verbindung mit einer Anbindung an den Spülkreislauf, zum Beispiel über die Leitungsverbindung 14, könnten Leckagen des Injektors 3 oder sonstige Fehler bei stillstehender Brennkraftmaschine 1 aber dazu führen, dass über den Injektor 3 ein Bruchteil des im Spülkreislauf umgewälzten Kraftstoffes, der unter dem von der Vorförderpumpe 7 aufgebauten Druck steht, in den Brennraum 2 gelangt.

Um dies zu vermeiden, ist im Einspritzsystem im Übergang zwischen dem Hochdruckspeicher 13 und dem Injektor 3 in der Ausgestaltung gemäß Fig. 1 eine Anordnung 19 vorgesehen, die den Zulauf auf den Injektor 3 erst freigibt, wenn der Druck im Hochdruckspeicher 13 über einem Schwellwert liegt, der größer als der Spüldruck ist. Realisiert wird dies bei einer Anordnung 19 gemäß Fig. 1 mit einem Rückschlagventil 20, das in Durchflussrichtung auf den Hochdruckspeicher 13 sperrt und das in Richtung auf diese Sperrlage vorgespannt, hier über eine Feder 21 belastet ist, wobei die das Rückschlagventil 20 in Richtung auf seine Sperrlage beaufschlagende Kraft, beispielsweise also die Kraft der Feder 21, so bemessen ist, dass im Spülbetrieb der Zulauf vom Hochdruckspeicher 13 auf den Injektor 3 gesperrt ist. Der im Ausführungsbeispiel durch die Kraft der Feder 21 festgelegte Schwellwert, bei dem der Zulauf vom Speicher 13 auf den Injektor 3 freigegeben wird, liegt oberhalb des über die Vorförderpumpe 7 aufgebauten Spüldruckes, aber unterhalb des über die Hochdruckpumpe 9 aufzubauenden, für den Betrieb der Brennkraftmaschine 1 erforderlichen Druckes. Bezogen auf einen über die Vorförderpumpe 7 aufzubauenden Spüldruck von beispielsweise etwa 10 bar kann dieser Schwellwert verhältnismäßig niedrig angesetzt sein und um eine Sicherheitsmarge über dem Spüldruck liegen, so beispielsweise bei etwa 15 bar, so dass nur eine geringe Federkraft erforderlich ist.

Anstelle eines hier der Einfachheit halber gezeigten Rückschlagventiles 20 kann die erfindungsgemäße Anordnung 19 auch mit druckabhängig gesteuerten Ventilen, zum Beispiel Wegeventilen realisiert werden.

Das über die Anordnung 19 injektorseitig abgegrenzte Volumen kann - als zum Injektor 3 lokaler Druckspeicher - insbesondere bei längeren Leitungswegen und/oder einem extern oder intern dem Injektor 3 unmittelbar zugeordneten Speichervolumen so groß sein, dass bei Stillstand der Brennkraftmaschine und, bedingt durch den Abschaltpunkt, beim Abschalten noch unter Hochdruck stehendem, durch die Anordnung 19 abgegrenzten Volumen durch Leckagen oder Fehler des Injektors 3 eine Kraftstoffmenge auf den Brennraum 2 übertritt, die beim Starten der Brennkraftmaschine 1 zu Störungen oder Schäden führen kann.

Um dies zu vermeiden und eine Entspannung des zum Injektor 3 lokalen Speichervolumens zu ermöglichen, ist bei der Ausgestaltung gemäß Fig. 2 zur Anordnung 19 im Bypass eine Ventilverbindung 22 vorgesehen, die in Richtung auf den Injektor sperrt, und in Gegenrichtung, also in Richtung auf den Hochdruckspeicher 13 überströmbar ist, wenn seitens des Hochdruckspeichers 13 ein niedrigerer Druck anliegt als seitens des Injektors 3. Dargestellt ist die Ventilanordnung 22 durch ein Rückschlagventil 23, so dass die Ventile 20 und 23 entgegengesetzte Sperrrichtung haben.

Die gewählte Darstellung mit Rückschlagventil 23 ist nur symbolisch und es ist im Rahmen der Erfindung selbstverständlich möglich, die angesprochenen Funktionen in einer Anordnung 19 zusammenzufassen und gegebenenfalls auch durch entsprechende schaltbare Ventile, so beispielsweise auch druckabhängig gesteuerte Wegeventile, zu realisieren.

Die Erfindung zeigt somit Wege auf, mit einfachen Mitteln die negativen Auswirkungen von injektorseitig gegebenen Leckagen und/oder sonstigen Fehlern hinsichtlich des ungewollten Zulaufs von Kraftstoff auf einen Brennraum 2 der Brennkraftmaschine 1 bei Stillstand derselben zu vermeiden. Dies auch bei mit Spülung arbeitenden Einspritzsystemen 4, ungeachtet dessen, ob die Einspritzsysteme 4, mit oder ohne dem Injektor 3 zugeordnetem Mengenbegrenzungsventil arbeiten und mit oder ohne zum Injektor lokalen Druckspeicher ausgebildet sind.

## Patentansprüche

1. Einspritzsystem für mit Schweröl betriebene Brennkraftmaschinen (1),
○ mit einem Hochdruckspeicher (13),
○ mit aus dem Hochdruckspeicher gespeisten, brennkraftmaschinenseitig angeordneten Einspritzinjektoren (3),
○ mit in der Versorgung des Hochdruckspeichers (13) vorgesehener Pumpenanordnung (11), die eine Hochdruckpumpe (9) und eine Niederdruckquelle umfasst, die über ein in Richtung auf die Niederdruckquelle sperrendes Rückschlagventil (18) an den Hochdruckspeicher (13) angeschlossen ist,
○ mit niederdruckseitig zur Pumpenanordnung (11) vorgesehener Heizeinrichtung für den Kraftstoff und einem Kraftstoffvorratsbehälter, und
○ mit einer über ein Ventil (15) gesteuerten Verbindung des Hochdruckspeichers (13) zur Niederdruckseite, die in einem Spülbetrieb bei über die Niederdruckquelle gespeistem Hochdruckspeicher (13) geöffnet ist,
**gekennzeichnet durch** eine in einer Verbindung des Hochdruckspeichers (13) zum Injektor (3) liegende Anordnung (19), **durch** die ein Zulauf auf den Injektor (3) erst freigegeben wird, wenn der Druck im Hochdruckspeicher (13) einen über dem Spüldruck liegenden Schwellwert überschritten hat.

2. Einspritzsystem nach Anspruch 1,
**dadurch gekennzeichnet,**
**dass** der Schwellwert in einem sich dem unteren Bereich des Betriebsdruckes annähernden Druckbereich liegt.

3. Einspritzsystem nach Anspruch 1 oder 2,
**dadurch gekennzeichnet,**
**dass** die in der Verbindung des Hochdruckspeichers (13) zum Injektor (3) liegende Anordnung (19) ein in Richtung auf seine Sperrlage vorgespanntes Rückschlagventil (19) umfasst.

4. Einspritzsystem nach einem der Ansprüche 1 bis 3,
**dadurch gekennzeichnet,**
**dass** dem Injektor (3) ein lokaler Druckspeicher zugeordnet ist.

5. Einspritzsystem nach Anspruch 4,
**dadurch gekennzeichnet,**
**dass** der lokale Druckspeicher in den Einspritzinjektor (3) integriert ist.

6. Einspritzsystem nach Anspruch 4 oder 5,
**dadurch gekennzeichnet,**
**dass** in einem Bypass zur in Richtung auf den Hochdruckspeicher (13) schwellwertabhängig sperrenden Anordnung (19) eine in Richtung auf den Injektor (3) sperrende Ventilverbindung (23) vorgesehen ist, die in Richtung auf den Hochdruckspeicher (13) überströmbar ist, wenn das Druckverhältnis zwischen dem Druck im Hochdruckspeicher (13) und dem zum Injektor (3) lokalen Druckspeicher kleiner 1 ist.

7. Einspritzsystem nach Anspruch 5,
**dadurch gekennzeichnet,**
**dass** eine Ventilverbindung (22) Teil der in der Verbindung des Hochdruckspeichers (13) zum Injektor (3) vorgesehenen Anordnung (19) ist.

8. Einspritzsystem nach einem der Ansprüche 1 bis 7,
**dadurch gekennzeichnet,**
**dass** die Niederdruckquelle durch eine auf die Saugseite der Hochdruckpumpe (9) fördernde Vorförderpumpe (7) gebildet ist.

9. Einspritzsystem nach Anspruch 8,
**dadurch gekennzeichnet,**
**dass** als Umgehung zur Hochdruckpumpe (9) ein Bypass (17) vorgesehen ist, der in Richtung auf seinen Anschluss zur Vorförderpumpe (7) sperrend ausgebildet ist.

10. Einspritzsystem nach Anspruch 9,
**dadurch gekennzeichnet,**
**dass** im Bypass (17) ein in Richtung auf den Anschluss zur Vorförderpumpe (7) sperrendes Rückschlagventil (18) angeordnet ist.

11. Einspritzsystem nach einem der Ansprüche 1 bis 10,
**dadurch gekennzeichnet,**
**dass** dem Injektor (3) ein Mengenbegrenzungsventil zugeordnet ist.

12. Einspritzsystem nach Anspruch 11,
**dadurch gekennzeichnet,**
**dass** das Mengenbegrenzungsventil in den Einspritzinjektor (3) integriert ist.

## Claims

1. Injection system for internal combustion engines (1) operated with heavy oil,
○ having a high-pressure accumulator (13),
○ having injectors (3) which are fed from the high-pressure accumulator and which are arranged on the internal combustion engine,
○ having a pump arrangement (11) which is arranged in the supply to the high-pressure accumulator (13) and which comprises a high-pressure pump (9) and a low-pressure source which is connected to the high-pressure accumulator (13) by means of a non-return valve (18) which blocks in the direction of the low-pressure source,
○ having a heating device, which is provided at the low-pressure side of the pump arrangement (11), for the fuel and having a fuel reservoir, and
○ having a connection, which is controlled by means of a valve (15), of the high-pressure accumulator (13) to the low-pressure side, which connection is open in a purging mode when the high-pressure accumulator (13) is fed by means of the low-pressure source,
**characterized by** an arrangement (19) which is situated in a connection of the high-pressure accumulator (13) to the injector (3), by means of which arrangement (19) an inflow to the injector (3) is first enabled when the pressure in the high-pressure accumulator (13) has exceeded a threshold value which lies above the purging pressure.

2. Injection system according to Claim 1,
**characterized**
**in that** the threshold value lies in a pressure range approaching the lower range of the operating pressure.

3. Injection system according to Claim 1 or 2,
**characterized**
**in that** the arrangement (19) which is situated in the connection of the high-pressure accumulator (13) to the injector (3) comprises a non-return valve (20) which is preloaded in the direction of its blocking position.

4. Injection system according to one of Claims 1 to 3,
**characterized**
**in that** the injector (3) is assigned a local pressure accumulator.

5. Injection system according to Claim 4,
**characterized**
**in that** the local pressure accumulator is integrated into the injector (3).

6. Injection system according to Claim 4 or 5,
**characterized**
**in that** a valve connection (23) which blocks in the direction of the injector (3) is provided in a bypass past the arrangement (19) which blocks in the direction of the high-pressure accumulator (13) as a function of the threshold value, wherein a flow can pass via the valve connection (23) in the direction of the high-pressure accumulator (13) if the pressure ratio between the pressure in the high-pressure accumulator (13) and that in the pressure accumulator which is local to the injector (3) is less than 1.

7. Injection system according to Claim 5,
**characterized**
**in that** a valve connection (22) is part of the arrangement (19) which is provided in the connection of the high-pressure accumulator (13) to the injector (3).

8. Injection system according to one of Claims 1 to 7,
**characterized**
**in that** the low-pressure source is formed by a prefeed pump (7) which feeds to the suction side of the high-pressure pump (9).

9. Injection system according to Claim 8,
**characterized**
**in that**, as a bypass past the high-pressure pump (9), a bypass (17) is provided which is designed so as to block in the direction of its connection to the prefeed pump (7).

10. Injection system according to Claim 9,
**characterized**
**in that** a non-return valve (18) which blocks in the direction of the connection to the prefeed pump (7) is arranged in the bypass (17).

11. Injection system according to one of Claims 1 to 10,
**characterized**
**in that** a flow control valve is assigned to the injector (3).

12. Injection system according to Claim 11,
**characterized**
**in that** the flow control valve is integrated into the injector (3).

## Revendications

1. Système d'injection pour des moteurs à combustion interne (1) fonctionnant à l'huile lourde,
- avec un accumulateur haute pression (13),
- avec des injecteurs (3) alimentés à partir de l'accumulateur haute pression, disposés du côté du moteur à combustion interne,
- avec un agencement de pompe (11) prévu dans l'alimentation de l'accumulateur haute pression (13), qui comprend une pompe haute pression (9) et une source basse pression, qui est raccordée à l'accumulateur haute pression (13) par le biais d'une soupape de non-retour (18) se fermant dans la direction de la source de basse pression,
- avec un dispositif de chauffage prévu du côté basse pression par rapport à l'agencement de pompe (11) pour le carburant et avec un réservoir de carburant, et
- avec une connexion commandée par le biais d'une soupape (15) entre l'accumulateur haute pression (13) et le côté basse pression, qui est ouverte pendant le fonctionnement de purge lorsque l'accumulateur haute pression (13) est alimenté par le biais de la source basse pression,
**caractérisé par** un agencement (19) situé dans une connexion de l'accumulateur haute pression (13) à l'injecteur (3), à travers lequel une entrée vers l'injecteur (3) est seulement libérée une fois que la pression dans l'accumulateur haute pression (13) a dépassé une valeur seuil au-dessus de la pression de purge.

2. Système d'injection selon la revendication 1,
**caractérisé en ce que**
la valeur seuil se situe dans une plage de pression se rapprochant de la plage inférieure de la pression de fonctionnement.

3. Système d'injection selon la revendication 1 ou 2,
**caractérisé en ce que**
l'agencement (19) situé dans la connexion de l'accumulateur haute pression (13) à l'injecteur (3) comprend une soupape de non-retour (20) précontrainte dans la direction de sa position de fermeture.

4. Système d'injection selon l'une quelconque des revendications 1 à 3,
**caractérisé en ce que**
l'on associe à l'injecteur (3) un accumulateur de pression local.

5. Système d'injection selon la revendication 4,
**caractérisé en ce que**
l'accumulateur de pression local est intégré dans l'injecteur (3).

6. Système d'injection selon la revendication 4 ou 5,
**caractérisé en ce que**
dans une dérivation vers l'agencement (19) se fermant en fonction de la valeur seuil dans la direction de l'accumulateur haute pression (13), il est prévu une connexion de soupape (23) se fermant dans la direction de l'injecteur (3), qui peut être parcourue par le courant dans la direction de l'accumulateur haute pression (13) quand le rapport de pression entre la pression dans l'accumulateur haute pression (13) et l'accumulateur de pression local par rapport à l'injecteur (3) est inférieur à 1.

7. Système d'injection selon la revendication 5,
**caractérisé en ce qu'**une connexion de soupape (22) fait partie de l'agencement (19) prévu dans la connexion de l'accumulateur haute pression (13) à l'injecteur (3).

8. Système d'injection selon l'une quelconque des revendications 1 à 7,
**caractérisé en ce que**
la source basse pression est formée par une prépompe (7) refoulant du côté aspiration de la pompe haute pression (9).

9. Système d'injection selon la revendication 8,
**caractérisé en ce que**
l'on prévoit, comme contournement de la pompe haute pression (9) une dérivation (17) qui est réalisée de manière à se fermer dans la direction de son raccordement à la prépompe (7).

10. Système d'injection selon la revendication 9,
**caractérisé en ce**
**qu'**une soupape de non-retour (18) se fermant dans la direction du raccordement à la prépompe (7) est disposée dans la dérivation (17).

11. Système d'injection selon l'une quelconque des revendications 1 à 10,
**caractérisé en ce que**
l'on associe à l'injecteur (3) une soupape de limitation de volume.

12. Système d'injection selon la revendication 11,
**caractérisé en ce que**
la soupape de limitation de volume est intégrée dans l'injecteur (3).
